# EUROPÄISCHE PATENTSCHRIFT

(11) **EP 0 097 894 B1**
(45) Veröffentlichungstag und Bekanntmachung des Hinweises auf die Patenterteilung: **20.08.1986**
(21) Anmeldenummer: 83105966.2
(22) Anmeldetag: 18.06.1983
(51) Int. Cl.: B30B 9/22, B30B 9/14

(54) **Presse zum Auspressen von flüssigkeitshaltigen Stoffen**
Press for squeezing-out liquid-containing materials
Presse pour exprimer des substances contenant des liquides

(30) Priorität: 29.06.1982 DE 3224086; 13.05.1983 DE 3317448
(43) Veröffentlichungstag der Anmeldung: 11.01.1984
(73) Patentinhaber: Josef Willmes GmbH, 64625 Bensheim (DE)
(72) Erfinder: Braun, Oskar, D-6145 Lindenfels (DE)
(74) Vertreter: Fischer, Wolf-Dieter, Dipl.-Ing.

## Beschreibung

Die Erfindung betrifft eine Presse zum kontinuierlichen Auspressen von flüssigkeitshaltigen Stoffen, nämlich landwirtschaftlichen und chemischen Produkten mit einem feststehenden Behälter, der eine Einfüll- und Entleeröffnung aufweist, daß im Inneren des Behälters eine rotierende Förderschnecke angeordnet ist, die mit einer aus flexiblem oder elastischem Material bestehenden Membrane druckmitteldicht abgedeckt ist, wobei zwischen der Förderschnecke und der Membrane ein Druckmittelraum und zwischen der Membrane und dem mit einem Sieborgan versehenen Behälter ein Preßraum gebildet ist.

Es sind die verschiedensten Ausführungsformen von Membranpressen bekannt, wobei beispielsweise schlauchförmige Membranen, ebenflächige Membranen, die senkrecht zur Drehachse eingespannt sind, sackförmige Membranen, deren Befestigungsebene parallel zur Drehachse liegt und dgl. zu nennen sind. Diese Pressen, die pneumatisch oder hydraulisch arbeiten, haben sich vor allen Dingen deswegen durchgesetzt, weil damit ein schonendes Auspressen des Preßgutes erreicht werden kann, wobei der eigentliche Preßvorgang diskontinuierlich erfolgt, d. h. die Presse wird mit dem Preßgut gefüllt, dieses wird vollständig ausgepreßt und die Rückstände werden schließlich ausgetragen. Zum Auflockern des Preßgutes muß bei diesen bekannten Pressen der Behälter während der Auflockerungsphase rotieren. Diese nach dem diskontinuierlichen Verfahren arbeitenden Pressen haben den wesentlichen Nachteil, daß die Leistung, d. h. der Durchsatz an Preßgut nicht ausreichend ist, wobei man Großraumtankpressen gebaut hat, um von der Baugröße her die Leistung zu verbessern. Damit ist aber ein besonders hoher Materialaufwand verbunden, der die Herstellung derartiger Pressen erheblich verteuert.

Es ist weiterhin eine Presse der eingangs genannten Art bekannt (DE-OS 2 252 233), bei der eine rohrförmige senkrecht angeordnete Säule vorgesehen ist, die im oberen Abschnitt eine Beschickungsöffnung aufweist. Im unteren Teil befindet sich innerhalb einer feststehenden schlauchförmigen Membrane ein rotierender Gewindekörper, dessen Schraubengewinde sich vom oberen zum unteren Ende erstreckt. Das Gewinde ist so ausgebildet, daß der Körper zwar an seinem äußerem Umfang im Durchmesser konstant bleibt, während sich jedoch der Radius des Gewindegrundes nach unten hin vergrößert und damit auch der Raum zu dem außen angeordneten Siebrost allmählich enger wird. Bei dieser Presse erfolgt das Auspressen der Maische durch den sich nach unten hin konisch verengenden Preßraum, wobei die Förderung durch den Gewindekörper erfolgt, auf dem die Membrane abgestützt wird. Hierbei dreht sich die Membrane nicht mit dem Gewindekörper. Durch den sich gegen das Austragsende der Presse verengenden Ringspalt wird auf die Maische ein hoher Druck ausgeübt, so daß es unvermeidlich ist, daß Stiele und Kerne der Früchte derart zusammengedrückt werden, daß die unerwünschten Säfte freigegeben werden. Außerdem ist infolge der starken mechanischen Beanspruchung der Membrane durch den rotierenden Gewindekörper eine frühzeitige Zerstörung der Membrane unvermeidbar.

Der Erfindung liegt die Aufgabe zugrunde, eine Presse der eingangs genannten Art so auszubilden, daß unter Ausnutzung der Vorteile einer Membranpresse eine kontinuierliche Arbeitsweise im Preßverfahren ermöglicht wird.

Diese Aufgabe wird nach der Erfindung dadurch gelöst, daß die Membrane als Preßorgan an der Förderschnecke mitrotierend befestigt ist, daß die Förderschnecke spiralig verlaufende, in den Preßraum ragende Schneckenflügel aufweist, und daß der zwischen den Schneckenflügeln und der Schneckenwelle der Förderschnecke befindliche Raum der Druckmittelraum ist.

Vorteilhafte Ausgestaltungen der Erfindung ergeben sich aus den Ansprüchen 2 bis 15.

Die Erfindung bringt den wesentlichen Vorteil, daß ein rationelles Pressen eines landwirtschaftlichen oder chemischen Produktes möglich ist, wobei die Baugröße gegenüber den herkömmlichen derartigen diskontinuierlich arbeitenden Pressen erheblich vermindert werden kann. Ein weiterer wesentlicher Vorteil besteht darin, daß innerhalb der Presse verschiedene Druckstufen eingerichtet werden können, so daß auch eine exakte Anpassung der Presse an das jeweilige Preßgut ohne Schwierigkeiten möglich ist. Durch das schnellere Pressen unter Vermeidung von Auflockerungsvorrichtungen gibt es noch weniger Trubstoffe, wobei auch die Oxidationsgefahr vermindert ist. Außerdem sind nur kurze Saftwege durch die Maische gegeben, weil die Preßschicht beim kontinuierlichen Durchsatz innerhalb der Presse gering gehalten werden kann.

Die Erfindung wird in der nachfolgenden Beschreibung anhand von in den Zeichnungen dargestellten Ausführungsbeispielen näher erläutert.

Es zeigen,
Figur 1 einen Längsschnitt durch eine derartige Presse gemäß einem ersten Ausführungsbeispiel,
Figur 2 die in Fig. 1 dargestellte Presse in der Preßstellung,
Figur 3 die Presse gemäß-Fig. 1 während der Auflockerungsphase und vakuumgezogen,
Figur 4 einen Schnitt nach der Linie A-A in Fig. 1,
Figur 5 eine Ansicht der Einzelheit B in Fig. 1,
Figur 6 einen Schnitt nach der Linie C-C in Fig. 5,
Figuren 7 u. 8 das verstärkte Endteil des Membranstreifens in Querschnitt und Grundriß,
Figur 9 eine erste Ausführungsform der Befestigung des Membranstreifens am Schneckenflügel im Schnitt,
Figur 10 eine weitere Ausführungsform dieser Befestigung,
Figur 11 eine dritte Möglichkeit für diese Befestigung,
Figur 12 ein weiteres vorteilhaftes Ausführungsbeispiel einer derartigen Presse im Längsschnitt,
Figur 13 die in Fig. 12 gezeigte Presse in der Preßstellung,
Figur 14 die Einzelheit E in Fig. 12 für die Befestigung des Schneckenflügels mit der Membrane,
Figur 15 eine weitere Ausführungsform für diese Befestigung,
Figur 16 eine weitere Ausführungsform für die Anordnung einer Membrane in Verbindung mit der Förderschnecke in einer Teilansicht im Schnitt,
Figur 17 eine weitere Ausführungsform einer derartigen Presse,
Figur 18 die Presse gemäß Fig. 17 in der Preßstellung,
Figur 19 die Einzelheit D in Fig. 17 in vergrößerter Ansicht und im Schnitt,
Figur 20 eine Seitenansicht von Fig. 19,
Figur 21 eine anderes Ausführungsbeispiel für die Ausgestaltung einer derartigen Presse im Längsschnitt,
Figur 22 die Einzelheit F in Fig. 21 in vergrößerter Ansicht und im Schnitt und
Figur 23 eine letzte Ausführungsform einer derartigen Presse in einer Teilansicht.

Die in den Figuren 1 bis 4 dargestellte erste Ausführungsform einer solchen Presse besitzt ein Maschinengestell 1, an dem ein feststehender Behälter 2 montiert ist, wobei an einer Seite dieses Behälters 2 ein Einfülltrichter 3 angeordnet ist. Innerhalb des Behälters 2 und des Einfülltrichters 3 befindet sich eine am Maschinengestell 1 gelagerte Förderschnecke 4, die eine Schneckenwelle 6 mit daran angeordneten spiralförmig verlaufenden Schneckenflügeln 5 aufweist. Der Antrieb der Förderschnecke 4 erfolgt beispielsweise über einen Motor 7 mit Antrieb 8. Im Bereich des Einfülltrichters 3, d. h. des Einfüllraumes 9 mit der Einfüllöffnung 10 ist ein konisch sich vergrößerndes Schneckenrohr 11 vorgesehen. Die einzelnen Schneckenflügel 5 sind an ihrem Rand mit Hilfe von Befestigungselementen 12 vergrößert, wobei an dieser Befestigungsstelle eine Membrane 13 druckmitteldicht eingespannt ist. Die Membrane 13 besteht hierbei aus einem Streifen, vorzugsweise aus einem gummielastischen Material, doch kann hierbei auch ein flexibles Kunststoffmaterial verwendet werden, das dann entsprechend bis zur Schneckenwelle 6 durchhängen muß bzw. sich bis zum Behälterrand 2 ausdehnen muß, wobei dieser Streifen spiralförmig zwischen benachbarten Schneckenflügeln 5 bis zum Ende der Förderschnecke 4 gewickelt ist. Am Austragsende der Förderschnecke 4 befindet sich die Entleeröffnung 14. Durch die Membrane 13 wird der Behälter 2 in einen Druckmittelraum 15 und einen Preßraum 16, in dem sich das auszupressenden Gut befindet, geteilt. Zum Zuführen des Druckmittels ist der eine Schneckenwellenzapfen 17 mit einem entsprechenden Anschluß versehen. Die Schneckenwelle 6 kann auch mehrfach unterteilt sein, so daß wenigstens zwei Druckräume 15 geschaffen werden, um mit verschiedenen Druckzonen zu arbeiten.

Die Funktion der kontinuierlich arbeitenden Presse ergibt sich wie folgt. Die Presse wird über den Einfülltrichter 3 mit dem auszupressenden Stoff beschickt, wobei dieser Einfülltrichter 3 entsprechend groß ist und somit für die kontinuierliche Verarbeitung einen Vorratsraum darstellt. Es sind auch andere Beschickungsarten möglich, indem direkt in den Preßraum 16 gefördert wird, z. B. mit Hilfe einer Pumpe oder einer Schnecke.

Dieser Einfülltrichter 3 befindet sich am Schneckeneingang, wobei die Förderschnecke 4 in Gang gesetzt wird und das Preßgut eine bestimmte Strecke, z. B. eine halbe, eine oder eineinhalb Umdrehungen je nach dem, wie oft das Preßgut auf dem Transport unter Druck gesetzt und wieder aufgelockert werden soll, gefördert wird. Während dieses Transports ist die Membrane 13 zweckmäßigerweise an die Schneckenwelle 6 angelegt, insbesondere um Beschädigungen auszuschließen. Diese Position ist in Figur 3 dargestellt. Sobald die eingestellte Teilstrecke erreicht ist, bleibt die Förderschnecke 4 stehen, damit Druckmittel zwischen Förderschnecke 4 und Membrane 13 einströmen kann und Druck auf das Preßgut ausgeübt wird (Fig. 2). Je nach der Art des Preßgutes bleibt die Presse kürzer oder länger unter Druck stehen. Nach Ablassen des Druckes setzt sich die Förderschnecke 4 wieder in Bewegung bis zum weiteren Stillstand.

Je nach Preßgut kann die Preßarbeit in einem Durchgang erfolgen oder ein Durchgang dient nur als Vorpressung. Auch ist es möglich, in einem Schneckendurchgang mehrere Druckstufen einzurichten.

Figur 4 zeigt den Querschnitt durch eine derartige Presse, wobei der Behälter 2 aus zwei Behälterhälften 18, 19 zusammengesetzt ist, die seitlich versetzt Augen 20 aufweisen und eine einfache Verbindung der beiden Hälften dadurch erfolgen kann, daß Stangen durchgesteckt werden. Die Behälterhälften 18, 19 selbst können siebartig ausgebildet sein, so daß die ausgepreßte Flüssigkeit direkt abfließen kann. Durch diese Art der Ausbildung des Behältermantels 2 ergibt sich eine einfache Montage und auch Reinigungsmöglichkeit. Zur Verminderung der Oxidationsgefahr kann um diesen Behälter 2 eine weiterer feststehender, geschlossener Trommelmantel angeordnet werden.

Für die Fertigung, die Wartung und die Reinigung ist die Zwei-Teilung am vorteilhaftesten, jedoch kann auch ein einteiliger geschlossener Behälter verwendet werden, der mit einer Einstiegöffnung versehen ist oder der Behälter kann in eine größere Anzahl von Segmenten aufgeteil sein.

Die Figuren 5 und 6 zeigen die Anordnung des Anfangs bzw. Endes des Membranstreifens 13, wobei an der Schneckenwelle 6 ein Steg 21 angebracht ist, der sich in einem abgewinkelten Flansch 22 fortsetzt, wobei das Ende der Membrane 13 mit Hilfe einer Druckleiste 23 am Flansch 22 druckmitteldicht befestigt ist. In diesem Endbereich 24 der Membrane ist diese derart verstärkt, daß ein Auswölben seitlich in den Einfüllraum 9 bzw. die Entleeröffnung 14 verhindert wird. Die Figuren 7 und 8 zeigen diesen Endbereich der Membrane, wobei verschiedene Schichten 25 aufeinander gelegt und befestigt sind.

Die Figuren 9 bis 11 zeigen verschiedene Möglichkeiten der Befestigung des Randes 26 der Preßmembrane 13, wobei auch hier eine Verstärkung 25 vorhanden ist. Bei der Ausführungsform nach Fig. 9 ist jeweils der Rand 26 der Membrane gegen den Rand des Schneckenflügels 5 einerseits mit Hilfe einer Druckleiste 27 und zum anderen mit Hilfe der Befestigungselemente 12 geschraubt. Bei der weiteren Ausführungsform gemäß Figur 10 ist der Schneckenflügel 5 entsprechend verlängert und die Ränder 26 der Preßmembrane 13 sind innerhalb des Schneckenflügels 5 mit Hilfe der Druckleisten 27 befestigt. Schließlich sind bei der Ausführungsform nach Figur 11 die Druckleisten 27 jeweils an den Stirnseiten des Schneckenflügels 5 bzw. des den Schneckenflügel vergrößernden Befestigungselementen 12 angebracht, wobei diese beiden Druckleisten 27, den Rand der Preßmembrane 13 einspannend, gegeneinander geschraubt sind. Bei dieser Art der Anordnung der Membrane (Figuren 1 bis 11) ergibt sich durch den überstehenden Schneckenrand ein besonderer Schutz für die Membrane 13, wobei außerdem dadurch die Schnecke vergrößert und damit der Förder-und Auflockerungseffekt verbessert wird.

Die Figuren 12 bis 15 zeigen eine weitere Ausführungsform einer derartigen Presse, wobei ein solche Ausführungsform dann sinnvoll ist, wenn eine derartige Presse mit größerer Leistung gebaut werden muß, was zu größeren Baulängen führt. Das hat aber zur Folge, daß die Welle 6 mit einem größeren Durchmesser hergestellt werden muß, um ein Durchbiegen zu verhindern. Bei dem Durchmesser der vergößerten Schneckenwelle 6 sind die Schneckenflügel 5 unmittelbar auf der Welle 6 befestigt, beispielsweise indem eine Druckleiste 27 als Fuß daran befestigt ist und dieser Fuß 27 mit der Welle 6 verschraubt ist, wobei die Membrane 13 unter Verwendung einer Verstärkung 25 eingeklemmt wird. Bei der weiteren Befestigungsform gemäß Fig. 15 sind die Enden einer derartigen streifenförmigen Membrane 13 jeweils mit Druckleisten 27 an der Welle 6 befestigt. Die Schneckenflügel 5 sind an der Welle 6 festgeschweißt.

An Stelle einer solchen streifenförmigen entlang der Schnecke gewundeden Membrane 13 kann auch eine durchgehende Schlauchmembrane 13' verwendet werden, die über die Schnecke gezogen ist und jeweils am Ende der Schnecke druckmitteldicht befestigt ist (Fig.16). Eine solche weitere Variante ist in den Figuren 17 und 18 gezeigt, wobei die Befestigung an stirnseitigen Flanschen 30 der Schneckenwelle 6 erfolgt. Als Förderschnecke wird hier cine sogenannte Wendelschnecke 29 verwendet, die jeweils an den Enden der Schnecke und zwar an den Flanschen 30 befestigt ist. Die Membrane 13' liegt dann innerhalb dieser Wendeischnecke, wobei sie sich dann zwischen den einzelnen Flügeln dieser Schnecke 29 nach außen wölben kann, wie dies in Figur 18 angedeutet ist. Die Befestigung dieser Wendelschnecke 29 ist auch noch in den Figuren 19 und 20 vergrößert gezeigt, wobei die Befestigung an den Flanschen 30 mit Hilfe von Endteilen 31 erfolgt. Weiterhin ist das verstärkte Ende der Schlauchmembrane 13' mit Hilfe eines Spannbandes 32 an dem jeweiligen Flansch 30 druckmitteldicht gehaltert.

Bei der in den Figuren 21 und 22 dargestellten weiteren Ausführungs form für die Ausgestaltung einer derartigen Presse und zwar unter Verwendung einer im Durchmesser vergrößerten Schneckenwelle 6, ist über die Schneckenwelle 6 eine schlauchförmige Membrane 13' gezogen, die an der Entleeröffnung 14 mit Hilfe eines strinseitigen Flansches druckmitteldicht befestigt und am Einfülltrichter 3 mit Hilfe eines Klemmringes 34, wobei außen an der Membrane 13' Schneckensegmente 5' befestigt sind. Diese Schneckensegmente 5' können aus dem gleichen Material bestehen wie auch die Membrane 13' und beispielsweise aufvulkanisiert, verklebt oder lösbar befestigt sein. Man kannbeispielsweise auch die Membrane 13' zusammen mit den Schneckensegmenten 5' einteilig, beispielsweise durch Gießen herstellen.

Schließlich ist in Figur 23 eine Ausführungsform einer solchen Presse angedeutet, bei der zwischen den Schneckenflügeln 5 der Schnecke ein Schlauch 33 angeordnet ist, wobei dieser Schlauch 33 sich über die gesamte Länge der Schnecke 4 bzw. des Behältermantels erstreckt. Mit Hilfe eines Druckmittels kann der Schlauch derart aufgeblasen werden, daß er sich nach außen gegen die Behälterwandung 2 wölbt und somit der Preßeffekt herbeigeführt wird.

## Patentansprüche

1. Presse zum kontinuierlichen Auspressen von flüssigkeitshaltigen Stoffen, nämlich landwirtsschaftlichen und chemischen Produkten mit einem feststehenden Behälter (2), der eine Einfüll- und Entleer- öffnung (10, 14) aufweist, daß im Inneren des Behälters (2) eine rotierende Förderschnecke (4) angeordnet ist, die mit einer aus flexiblem oder elastischem Material bestehenden Membrane (13, 13', 33) druckmitteldicht abgedeckt ist, wobei zwischen der Förderschnecke (4) und der Membrane (13, 13', 33) ein Druckmittelraum (15) und zwischen der Membrane (13, 13', 33) und dem mit einem Sieborgan versehenen Behälter (2) ein Preßraum (16) gebildet ist, dadurch gekennzeichnet, daß die Membrane (13, 13', 33) als Preßorgan an der Förderschnecke (4) mitrotierend befestigt ist, daß die Förderschnecke (4) spiralig verlaufende, in den Preßraum (16) ragende Schneckenflügel (5, 5', 12, 29) aufweist, und daß der zwischen den Schneckenflügeln (5, 5', 12, 29) und der Schneckenwelle (6) der Förderschnecke (4) befindliche Raum (15) der Druckmittelraum ist.

2. Presse nach Anspruch 1, dadurch gekennzeichnet, daß am Schneckenanfang (11) ein Einfüllraum (9) vorgesehen ist.

3. Presse nach Anspruch 1, dadurch gekennzeichnet, daß die Membrane (13) streifenförmig zwischen den Schneckenflügeln (5) angeordnet ist und an den benachbarten Schneckenflügeln (5) druckmitteldicht befestigt ist.

4. Presse nach Anspruch 1 und 3, dadurch gekennzeichnet, daß am Schneckenflügelrand nebeneinanderliegende, die Schneckenflügel (5) vergrößernde Befestigungselemente (12) angeordnet sind.

5. Presse nach Anspruch 1 oder 3, dadurch gekennzeichnet, daß bei vergrößertem Durchmesser der Schneckenwelle (6) die Membrane (13) an der Schneckenwelle (6) im Bereich des Schneckenflügels (5) befestigt ist.

6. Presse nach den Ansprüchen 1, 3 oder 5, dadurch gekennzeichnet, daß der Rand (24, 26) der Membrane (13) druckmitteldicht an den Schneckenflügeln (5) z. B. mit Hilfe von Drucklei- .sten (23, 27) befestigt ist.

7. Presse nach Anspruch 6, dadurch gekennzeichnet, daß der Befestigungsrand (24, 26) der Preßmembrane (13, 13') mit einer Verstärkung (25) versehen ist.

8. Presse nach Anspruch 1, dadurch gekennzeichnet, daß über die Schneckenflügel (5) eine durchgehende schlauchförmige Preßmembrane (13') gezogen ist, die jeweils am Aufgang und Ende des Preßraumes auf der Förderschnecke (4) druckmitteldicht befestigt ist.

9. Presse nach Anspruch 1, dadurch gekennzeichnet, daß die Schneckenflügel (5') auf der als Schlauch ausgebildeten Membrane (13') angebracht sind.

10. Presse nach Anspruch 1, dadurch gekennzeichnet, daß als Schneckenflügel eine Wendelschnecke (29) vorgesehen ist, die an stirnseitigen Flanschen (30) der Schneckenwelle (6) befestigt ist und daß die schlauchförmige Membrane (13') zwischen der Schnecke (29) und der Welle (6) angeordnet ist.

11. Presse nach Anspruch 1, dadurch gekennzeichnet, daß zwischen benachbarten Schneckenflügeln (5, 12) der Förderschnecke (4) ein sich über deren ganze Länge erstreckender Schlauch (33) als Membrane angeordnet ist.

12. Presse nach Anspruch 1 und 2, dadurch gekennzeichnet, daß das Schneckenrohr (11) im Bereich des Einfüllraumes (9) konisch ausgebildet und mit einem Druckmittelanschluß (17) versehen ist.

13. Presse nach Anspruch 1, 2 oder 12, dadurch gekennzeichnet, daß der Behälter (2) siebartig ausgebildet ist.

14. Presse nach Anspruch 1, 2, 12 oder 13, dadurch gekennzeichnet, daß der Behälter (2) längs einer durch die Schneckendrehachse (28) gelegten Ebene in zwei Halbschalen (18, 19) geteilt ist.

15. Presse nach Anspruch 1, 2, 12, 13 oder 14, dadurch gekennzeichnet, daß um den Behälter (2) ein zweiter geschlossener Mantel angeordnet ist.

## Claims

1. Press for continuous expression of liquid from liquidcontaining substances, namely agricultural and chemical products, with a stationary container (2) which has a filling- and an emptying- opening (10, 14) that within the container (2) there is provided a rotating conveyer screw (4) that is covered over in a pressure-tight fashion by the pressure membrane (13, 13', 33) consisting of a flexible or elastic material, whereby a space (15) for the pressure means is formed between the conveyor screw (4) and the membrane (13, 13', 33) and a press space (16) is formed between the membrane (13, 13', 33) and the container (2) provided with a sieve agent, characterized in that the membrane (13, 13', 33) as press agent is fastened to the conveyor screw (4) in such a way as to rotate together with the conveyor screw, that the conveyor screw (4) has spirally arranged screw vanes (5, 5', 12, 29) that project into the press space (16) and that the space (15) between the screw vanes (5, 5', 12, 29) and the screw shaft (6) of the conveyor screw (4) is the space for pressure means.

2. Press in accordance with claim 1, characterized in that a filling space (9) is provided at the beginning (11) of the screw.

3. Press in accordance with claim 1, characterized in that the membrane (13) is provided in strips between the screw vanes (5) and is fastened in a pressure-tight fashion to the neighboured screw vanes (5).

4. Press in accordance with claim 1 and 3, characterized in that reinforcing elements (12) are arranged alongside one another on the borders of the screw vanes (5) to increase the size of the screw vanes (5).

5. Press in accordance with claim 1 or 3, characterized in that with the enlarged diameter of the screw shaft (6) the membrane (13) is fastened to the screw shaft (6) in the region of the screw vanes (5).

6. Press in accordance with claims 1, 3 or 5, characterized in that the border (24, 26) of the membrane (13) is fastened in a pressure-tight fashion onto the screw vanes (5) for example with the aid of pressure strips (23, 27).

7. Press in accordance with claim 6, characterized in that the fastening border (24, 26) of the pressure membrane (13, 13') is provided with a reinforcement (25).

8. Press in accordance with claim 1, characterized in that a continuous tube-shaped pressure membrane (13') is pulled on over the screw vanes (5) and it is fastened both at the beginning and the end of the pressure space to the screw- conveyor (4) in a pressure-tight fashion.

9. Press in accordance with claim 1, characterized in that the screw vanes (5') are attached to the membrane (13') which is configured as a tube.

10. Press in accordance with claim 1, characterized in that as screw vanes a spiral member (29) is provided, which is fastened to the end flanges (30) of the screw shaft. (6) and that the tube-shaped membrane (13') is located between the spiral (29) and the shaft (6).

11. Press in accordance with claim 1, characterized in that between adjacent screw vanes (5, 12) of the screw conveyor (4), as a membrane a tube (33) is arranged that extends over the whole lenght of the conveyor screw.

12. Press in accordance with claim 1 and 2, characterized in that the spiral tube (11) in the region of the filling space (9) has a conical configuration and is provided with a pressure- means connection (17).

13. Press in accordance with claim 1, 2 or 12, characterized in that the container (2) is fabricated in the form of a sieve.

14. Press in accordance with claim 1, 2, 12 or 13, characterized in that the container (2) is divided into two half shells (18, 19) by a plane passing along the axis of rotation (28) of the conveyor screw.

15. Press in accordance with claim 1, 2, 12, 13 or 14, characterized in that there is a second closed jacket surrounding the container (2).

## Revendications

1. Presse pour presser en continu des substances contenant un liquide, notamment des produits agricoles et chimiques, comportant un récipient fixe (2), qui comporte une ouverture de remplissage et une ouverture de décharge (10, 14), une vis transporteuse (4) rotative étant disposée à l'intérieur du récipient (2), laquelle vis est recouverte d'une membrane (13, 13', 33) en matériau flexible ou élastique qui la rend étanche au fluide de pression, une chambre de fluide de pression (15) étant disposée entre la vis transporteuse (4) et la membrane (13, 13', 33), et une chambre de pression (16) étant formée entre la membrane (13, 13', 33) et le récipient (2) muni d'un organe de tamisage, caractérisée en ce que la membrane (13, 13', 33) en tant qu'organe de pression est fixée sur la vis transporteuse (4) et tourne avec elle, en ce que la vis transporteuse (4) comporte des ailettes (5, 5', 12, 29) s'étendant en spirale et saillant dans la chambre de pression (16), et en ce que la chambre (15) se trouvant entre les ailettes de la vis (5, 5', 12, 29) et l'arbre de la vis (6) est la chambre du fluide de pression.

2. Presse selon la revendication 1, caractérisée en ce qu'on prévoit au début de la vis (11) une chambre de remplissage (9).

3. Presse selon la revendication 1, caractérisée en ce que la membrane (13) est disposée en forme de bande entre les ailettes (5) de la vis et est fixée, de façon étanche au fluide de pression, sur les ailettes de vis voisines (5).

4. Presse selon les revendications 1 et 3, caractérisée en ce qu'on dispose sur le bord des ailettes de la vis des éléments de fixation (12) disposés l'un à côté de l'autre, qui agrandissent les ailettes (5) de la vis.

5. Presse selon la revendication 1 ou 3, caractérisée en ce que, lorsque le diamètre de l'arbre (6) de la vis est plus grand, la membrane (13) est fixée sur l'arbre (6) de la vis dans la zone de l'ailette (5) de la vis.

6. Presse selon les revendications 1, 3 ou 5, caractérisée en ce que le bord (24, 26) de la membrane (13) est fixé de façon étanche au fluide de pression sur les ailettes (5) de la vis, par exemple au moyen de baguettes de pression (23, 27).

7. Presse selon la revendication 6, caractérisée en ce que le bord de fixation (24, 26) de la membrane de pression (13, 13') est muni d'un renforcement (25).

8. Presse selon la revendication 1, caractérisée en ce qu'on tend sur les ailettes (5) de la vis une membrane de pression (13') continue en forme de tuyau souple, qui est fixée de façon étanche au fluide de pression sur la vis transporteuse (4) au début et à la fin de la chambre de pression.

9. Presse selon la revendication 1, caractérisée en ce que les ailettes (5') de la presse sont fixées sur la membrane (13') réalisée sous la forme d'un tuyau souple.

10. Presse selon la revendication 1, caractérisée en ce qu'on prévoit comme ailette de la vis une vis hélicoïdale (29) qui est fixée sur des rebords du côté frontal (30) de l'arbre (6) de la vis et la membrane (13') en forme de tuyau souple est disposée entre la vis (29) et l'arbre (6).

11. Presse selon la revendication 1, caractérisée en ce qu'on dispose entre les ailettes de vis voisines (5, 12) de la vis transporteuse (4) un tuyau souple (33) en tant que membrane s'étendant sur toute la longueur de la vis.

12. Presse selon les revendications 1 et 2, caractérisée en ce que le tube de vis (11) est de forme conique dans la zone de la chambre de remplissage (9) et est muni d'un raccordement au fluide de pression (17).

13. Presse selon les revendications 1, 2 ou 12, caractérisée en ce que le récipient (2) est réalisé sous forme de tamis.

14. Presse selon les revendications 1, 2, 12 ou 13, caractérisée en ce que le récipient (2) est divisé en deux demi-coques (18, 19) le long d'un plan passant par l'axe de rotation de la vis (28).

15. Presse selon les revendications 1, 2, 12, 13 ou 14, caractérisée en ce qu'on dispose autour du récipient (2) une seconde enveloppe fermée.
